# FASCICULE DE BREVET EUROPEEN

(11) **EP 1 047 328 B1**
(45) Date de publication et mention de la délivrance du brevet: **03.03.2004**
(21) Numéro de dépôt: 99900526.7
(22) Date de dépôt: 13.01.1999
(51) Int. Cl.: A47L 9/02

(54) **SUCEUR D'ASPIRATEUR**
STAUBSAUGERMUNDSTÜCK
VACUUM CLEANER NOZZLE

(30) Priorité: 14.01.1998 FR 9800861
(43) Date de publication de la demande: 02.11.2000
(73) Titulaire: SEB S.A., 69130 Ecully (FR)
(72) Inventeur: BURON, Jacky, F-27950 La Chapelle Reanville (FR); FABRON, Jérôme, F-27200 Vernon (FR)
(74) Mandataire: Kiehl, Hubert
(86) Numéro de dépôt international: PCT/FR1999/000046
(87) Numéro de publication internationale: WO 1999/035951

(56) Documents cités:
- EP-A- 0 884 018
- WO-A-84/03429
- DE-A- 1 815 059
- DE-A- 19 730 493
- DE-B- 1 173 623
- DE-U- 29 704 742
- US-A- 4 653 137
- PATENT ABSTRACTS OF JAPAN vol. 016, no. 512 (C-0998), 22 octobre 1992 -& JP 04 193136 A (NEC HOME ELECTRON LTD), 13 juillet 1992

## Description

### DOMAINE TECHNIQUE

La présente invention concerne un suceur d'aspirateur comportant une semelle dont le rebord présente au moins une zone angulaire et plus particulièrement un suceur comportant une semelle destinée à se déplacer sur la surface à nettoyer ayant une face supérieure munie d'un circuit de circulation d'air et une face inférieure munie d'au moins deux patins amovibles permettant au suceur de glisser sur la surface à nettoyer. Une connexion en T, montée de façon amovible sur la face supérieure de la semelle, permet de relier via ledit circuit de circulation d'air, une pluralité d'orifices d'aspiration à un tube amovible d'évacuation des déchets aspirés.

L'invention concerne également un aspirateur comportant un tel suceur.

### TECHNIQUE ANTERIEURE

Les suceurs pour aspirateur de l'art antérieur, présentent généralement des formes et des dimensions qui rendent leur utilisation malaisée particulièrement pour aspirer des déchets situés dans des coins ou des passages étroits ou pour aspirer des déchets qui se trouvent sur des surfaces encombrées par des meubles. Dans le premier cas, l'utilisateur est obligé de changer l'embout de l'aspirateur pour atteindre les coins ou les passages étroits, tandis que dans le deuxième cas, l'utilisateur est obligé de déplacer les meubles afin de positionner la semelle du suceur au dessus des déchets.

Le document DE 18 15 059 décrit un suceur pour aspirateur de forme générale rectangulaire possédant des ouvertures frontales sur toute la longueur du suceur, ces ouvertures se présentant sous la forme de petits canaux d'écoulement. Ce suceur ne permet cependant pas d'aspirer des déchets logés dans des endroits angulaires.

La demande internationale de brevet numéro WO84/03429 décrit un suceur pour aspirateur de forme triangulaire muni d'orifices d'aspiration latéraux situés en dessous d'une cavité d'aspiration et au milieu des côtés du triangle. Un tel suceur ne permet pas de résoudre le problème mentionné ci-dessus dans la mesure où, pour aspirer les déchets situés dans un coin ou un passage étroit, l'utilisateur doit d'abord positionner le suceur au dessus de ces déchets. Ceci n'est possible que si l'angle du coin est suffisamment large pour permettre de positionner la semelle du suceur sur les déchets. Dans le cas où cet angle est étroit, l'utilisateur est encore obligé de changer l'embout de l'aspirateur pour atteindre les déchets.

Par le document US 4,653,137, est également connu un suceur d'aspirateur de forme triangulaire comportant deux canaux latéraux d'aspiration ouverts vers la surface à nettoyer, en liaison avec un tube d'évacuation. Dans la pointe du suceur, une ouverture en direction de la surface à nettoyer est créée. Cette ouverture peut être insérée dans le circuit d'aspiration selon la volonté de l'utilisateur, dans une configuration particulière de l'invention. Un tel dispositif est cependant peu pratique d'utilisation, l'ouverture étant d'une part masquée, puisque disposée entièrement sous le suceur, et d'autre part, pour les déchets volumineux, il nécessite de soulever le suceur afin de le positionner sur le déchet à aspirer.

### EXPOSE DE L'INVENTION

Le but de l'invention est de pallier aux inconvénients mentionnés ci-dessus au moyen d'un suceur d'aspirateur comportant une semelle dont le rebord présente au moins une pointe qui forme une zone angulaire reliant deux bords adjacents quelconques du suceur, caractérisé en ce que ladite zone angulaire comporte au moins un orifice destiné à assurer une aspiration dans une direction sensiblement parallèle à la surface à nettoyer.

Un tel suceur permet d'approcher une ouverture d'aspiration le plus possible des déchets situés dans des coins ou des passages étroits.

Grâce à cet orifice, le suceur est capable d'aspirer à distance les déchets situés dans les coins ou les passages étroits même si la semelle dudit suceur n'est pas positionnée au dessus de ces déchets.

### DESCRIPTION SOMMAIRE DES DESSINS

D'autres caractéristiques et avantages de l'invention ressortiront de la description qui va suivre, prise à titre d'exemple non limitatif, en référence aux figures annexées dans lesquelles :
- La figure 1 représente schématiquement un suceur de l'art antérieur décrit dans la demande WO84/03429;
- la figure 2 représente schématiquement une vue en perspective d'un suceur conforme à l'invention;
- la figure 3 représente schématiquement une vue en perspective éclatée partiellement de la face supérieure d'un suceur conforme à l'invention sans capot;
- la figure 4 représente schématiquement une vue en perspective de la face inférieure d'un suceur conforme à l'invention ;
- la figure 5 représente une vue latérale en perspective de la face supérieure d'un suceur représenté à la figure 4 ;
- la figure 6 représente une vue en perspective de la face arrière d'un suceur représenté à la figure 4 ;
- La figure 7 représente schématiquement une vue en coupe verticale d'un patin de glissement équipant un suceur conforme à l'invention,
- la figure 8 présente une ouverture d'aspiration du suceur selon une variante de réalisation.

### MEILLEURE MANIERE DE REALISER L'INVENTION

Comme on peut le voir sur la figure 2, le suceur d'aspirateur 2 comporte une semelle 4 destinée à se déplacer parallèlement à la surface à nettoyer, le rebord de ladite semelle présente une zone angulaire 6 reliant deux côtés du suceur et dont l'extrémité est arrondie afin d'éviter de détériorer les murs et les meubles pendant le nettoyage. Cette zone angulaire est avantageusement mise en valeur dans un suceur triangulaire tel que décrit dans la présente demande, à titre d'exemple de réalisation, mais l'invention peut également être appliquée à un suceur de forme quelconque, circulaire en présentant une pointe qui forme ladite zone angulaire, mais aussi pour un suceur rectangulaire possédant alors quatre zones angulaires de liaison des bords, situés aux quatre coins du suceur.

Selon une caractéristique importante de l'invention, ladite zone angulaire comporte un orifice frontal 7 destiné à assurer une aspiration dans une direction sensiblement parallèle à la surface à nettoyer.

Par orifice frontal, il faut entendre une ouverture partant de la semelle, où est situé le canal d'aspiration et s'étendant sur le bord du suceur. L'ouverture est ainsi sensiblement perpendiculaire à la surface à nettoyer.

Cette ouverture est de taille suffisante pour pouvoir aspirer de petits objets. Ainsi la taille de l'ouverture est supérieure à 0,5 cm².

Avantageusement, afin de ne pas créer une perte d'aspiration au niveau du sol, l'ouverture est profilée en présentant un angle de fuite à la base de telle sorte que la largeur de l'ouverture à sa base soit au moins deux fois plus importante que sa largeur à mi-hauteur.

La figure 8 montre une telle ouverture 72 présentant un angle de fuite 74. La largeur ℓ1 à sa base est au moins deux fois plus importante que sa largeur ℓ2 à mi-hauteur.

Comme on peut le voir sur les figures 3, 5 et 6, la face supérieure de ladite semelle 4, est munie d'un circuit de circulation d'air 8 tandis que sa face inférieure comporte trois patins de glissement amovibles 9 permettant le déplacement du suceur sur la surface à nettoyer. Une connexion en T 10, montée de façon amovible sur la face supérieure de la semelle 4, permet de relier, via ledit circuit de circulation d'air 8, une pluralité d'orifices d'aspiration 7,11,14 à un tube amovible 16 d'évacuation des déchets aspirés.

Selon un mode préféré de réalisation de l'invention, la semelle 4 présente une forme sensiblement triangulaire dont les deux côtés adjacents 18 comportent chacun un canal latéral 19 ouvert vers la surface à nettoyer agencé le long du rebord de la semelle 4.

Selon une variante de réalisation, conforme à l'exemple proposé à titre d'illustration de l'invention, chacun des canaux latéraux 19 est relié à un canal postérieur 20 agencé le long du troisième côté 21 formant la face postérieure de la semelle 4, au moyen d'un coude 22 ouvert vers la surface à nettoyer sensiblement perpendiculaire audit côté 21 et comportant au moins un orifice latéral d'aspiration 11.

En outre, comme on peut le voir sur la figure 4, les canaux latéraux 19 communiquent avec un orifice inférieur 14 tandis que le canal postérieur 20 communique avec deux orifices inférieurs 14 situés symétriquement par rapport au milieu dudit côté postérieur 21. Ces orifices inférieurs 14 sont destinés à assurer une aspiration des déchets dans une direction perpendiculaire à la surface à nettoyer.

Comme on peut le voir sur les figures 3, 5 et 6, le circuit de circulation d'air 8 présente une forme en H ayant une gorge centrale 32 dans laquelle est monté le conduit 34 constituant la barre horizontale de la connexion en T 10 et deux gorges latérales 38 reliant chacun des deux orifices inférieurs 14 situés sur le canal postérieur 20 à l'un des deux orifices inférieurs 14 situés sur l'un des canaux latéraux 19 et au conduit 34. Les gorges latérales 38 du circuit de circulation d'air 8 sont couvertes à leurs extrémités par un premier couvercle 40 de forme plate et à leur milieu par un deuxième couvercle de forme semi-cylindrique 42 prolongeant le conduit 34 de la connexion en T 10.

Comme on peut le voir sur la figure 6, chacune des gorges latérales 38 du circuit en H comporte un déflecteur latéral 50 situé à proximité de la zone de rencontre des flux d'air entrant par les orifices inférieurs d'aspiration 14 situés l'un en face de l'autre. La connexion 10 comporte également, comme on peut le voir sur les figures 4 et 6, deux déflecteurs centraux 52 destinés à éviter une collision frontale entre les flux d'air circulant dans le conduit 34.

Afin d'éviter les chocs entre le suceur et l'environnement lors de l'utilisation de l'aspirateur, la semelle 4, comme cela est illustré aux figures 2 et 4, est couverte sur sa face supérieure par un capot 54 en matériau souple couvrant également les bords extérieurs des côtés 18 et 21 ainsi que les coudes 22 de ladite semelle 4. Ledit capot souple 54 comporte en son milieu un trou permettant le passage de la connexion 10 pour assurer la fixation du tube 16. Notons que le capot 54 a essentiellement une fonction d'anti-choc dans la mesure où le circuit de circulation d'air 8 est totalement couvert par les couvercles 40, 42 et de ce fait le suceur peut aspirer les déchets même lorsque ce capot 54 est retiré de la face supérieure de la semelle.

Afin d'assurer un déplacement du suceur sur des surfaces de différents types, les patins amovibles 9, représentés schématiquement aux figures 4 et 7, comportent une surface inférieure 60, ayant un bord d'attaque profilé 62, et sont munis d'une pastille centrale 64 assurant le contact avec la surface à traiter lors du déplacement de l'appareil. Ladite pastille centrale 64 peut être en PTFE (polytétrafluoréthylène) ou en tout autre matériau ayant une bonne résistance à l'abrasion et un faible coefficient de frottement. La face supérieure 66 desdits patins 9 est munie d'une couronne centrale 68 entourée par un joint annulaire 70 destiné à absorber les vibrations lorsque le suceur se déplace sur une surface accidentée.

Avantageusement, les patins de glissement sont agencés à la semelle de telle sorte à surélever le suceur de la surface à nettoyer. La distance séparant le suceur du sol, que l'on peut assimiler à une garde au sol, par analogie avec le domaine automobile, permet d'établir une synergie entre une aspiration grossière par la ou les ouvertures 7, 11 et une aspiration fine par les côtés du suceur.

Ceci permet également d'établir un bon compromis entre la facilité pour déplacer le suceur au sol, grâce à la fuite d'air créée, et la dépression d'aspiration.

### POSSIBILITE D'APPLICATION INDUSTRIELLE

L'invention trouve son application dans le domaine des aspirateurs ménagers.

## Revendications

1. Suceur d'aspirateur comportant une semelle (4) dont le rebord présente au moins une pointe qui forme une zone angulaire (6) reliant deux bords adjacents quelconques du suceur, **caractérisé en ce que** le côté de ladite zone angulaire obtuse (6) comporte au moins un dégagement frontal (7) destiné à assurer une aspiration dans une direction sensiblement parallèle à la surface à nettoyer.

2. Suceur d'aspirateur selon la revendication précédente, **caractérisé en ce que** au moins un orifice (7) présente une surface d'ouverture supérieure à 0,5 cm².

3. Suceur d'aspirateur selon l'une des revendications précédentes, **caractérisé en ce que** au moins un orifice (72) présente un angle de fuite à sa base de telle sorte que la largeur (l₁) de l'orifice à sa base soit au moins 2 fois plus importante que sa largeur (l₂) à mi-hauteur.

4. Suceur d'aspirateur selon l'une des revendications précédentes, **caractérisé en ce que** ledit orifice frontal d'aspiration (7) est relié à un circuit de circulation d'air (8), par au moins un canal (19, 20, 22) ouvert vers la surface à nettoyer agencé le long du rebord de la semelle (4).

5. Suceur d'aspirateur selon l'une des revendications précédentes, **caractérisé en ce que** ladite semelle (4) présente une forme sensiblement triangulaire et comporte deux côtés latéraux adjacents (18) munis chacun d'un canal latéral (19), lesdits canaux (18, 19) communiquant avec au moins un orifice inférieur d'aspiration (14).

6. Suceur d'aspirateur selon la revendication précédente, **caractérisé en ce que** la semelle comporte un côté postérieur (21) muni d'un canal postérieur (20), lesdits canaux (18, 19, 20) communiquant avec au moins un orifice inférieur d'aspiration (14).

7. Suceur d'aspirateur selon la revendication précédente, **caractérisé en ce que** chacun desdits canaux latéraux (19) est relié au canal postérieur (20) par un coude ouvert vers la surface à nettoyer (22) comportant au moins un orifice latéral d'aspiration (11).

8. Suceur selon l'une des revendications 5 à 7, **caractérisé en ce que** l'intersection desdits côtés adjacents (18) présente une extrémité arrondie.

9. Suceur d'aspirateur selon l'une des revendications précédentes, **caractérisé en ce qu'**il comporte des patins de glissement (9) agencés sous la semelle (4), de telle sorte à surélever le suceur (2) du sol à nettoyer d'une faible hauteur afin d'établir une synergie entre une aspiration grossière par les ouvertures (7, 72, 11) ainsi qu'une aspiration fines par les côtés (18, 21) du suceur (2).

10. Aspirateur **caractérisé en ce qu'**il comporte un suceur conforme à l'une quelconque des revendications 1 à 9.

## Claims

1. Vacuum cleaner suction nozzle comprising a soleplate (4) having a rim that presents at least one point which forms an obtuse angle zone (6) interconnecting any two adjacent sides of the nozzle, said nozzle being **characterized in that** the edge of said obtuse angle zone (6) includes at least one front setback (7) designed to ensure suction in a direction that is substantially parallel to the surface to be cleaned.

2. A vacuum cleaner suction nozzle according to the preceding claim, **characterized in that** at least one orifice (7) presents an opening area that is greater than 0.5 cm².

3. A vacuum cleaner suction nozzle according to either preceding claim, **characterized in that** at least one orifice (72) presents a taper angle at its base such that the width (ℓ₁) of the orifice at its base is at least twice its width (ℓ₂) at mid-height.

4. A vacuum cleaner suction nozzle according to any preceding claim, **characterized in that** said front suction orifice (7) is connected to an air-flow circuit (8) via at least one channel (19, 20, 22) that is open towards the surface to be cleaned and that is disposed along the rim of the soleplate (4).

5. A vacuum cleaner suction nozzle according to any preceding claim, **characterized in that** said soleplate (4) presents a substantially triangular shape and includes two adjacent lateral sides (18) each provided with a lateral channel (19), said channels (18, 19) communicating with at least one bottom suction orifice (14).

6. A vacuum cleaner suction nozzle according to the preceding claim, **characterized in that** the soleplate includes a rear side (21) that is provided with a rear channel (20), said channels (18, 19, 20) communicating with at least one bottom suction opening (14).

7. A vacuum cleaner suction nozzle according to the preceding claim, **characterized in that** each of said lateral channels (19) is connected to the rear channel (20) by bend portion (22) that is open towards the surface to be cleaned, said bend portion including at least one lateral suction orifice (11).

8. A suction nozzle according to any one of claims 5 to 7, **characterized in that** the intersection of said adjacent sides (18) presents a rounded end.

9. A vacuum cleaner suction nozzle according to any preceding claim, **characterized in that** it comprises studs arranged under the soleplate (4) so as to raise the soleplate slightly from the floor to be cleaned in order to establish synergy between coarse suction via the openings (7, 72, 11) and fine suction via the sides (18, 21) of the nozzle (2).

10. A vacuum cleaner, **characterized in that** it includes a suction nozzle according to any one of claims 1 to 9.

## Patentansprüche

1. Saugvorrichtung für Staubsauger mit einer Sohle (4), deren Rand wenigstens eine Spitze aufweist, die eine Winkelzone (6) bildet, welche zwei angrenzende Ränder der Saugvorrichtung verbindet, **dadurch gekennzeichnet, daß** die Seite der stumpfen Winkelzone (6) wenigstens eine vordere Ausnehmung (7) aufweist, die zum Gewährleisten eines Ansaugens in einer zu der zu reinigenden Fläche im wesentlichen parallelen Richtung bestimmt ist.

2. Saugvorrichtung für Staubsauger nach dem vorhergehenden Anspruch, **dadurch gekennzeichnet, daß** wenigstens eine Öffnung (7) eine Öffnungsfläche von mehr als 0,5 cm² aufweist.

3. Saugvorrichtung für Staubsauger nach einem der vorhergehenden Ansprüche, **dadurch gekennzeichnet, daß** wenigstens eine Öffnung (72) an ihrer Basis derart einen Fluchtwinkel aufweist, daß die Breite (l₁) der Öffnung an ihrer Basis wenigstens zweimal größer als ihre Breite (l₂) auf halber Höhe ist.

4. Saugvorrichtung für Staubsauger nach einem der vorhergehenden Ansprüche, **dadurch gekennzeichnet, daß** die vordere Ansaugöffnung (7) mit einem Luftzirkulationskreis (8) über wenigstens einen Kanal (19, 20, 22) verbunden ist, der zu der zu reinigenden Fläche hin offen und entlang des Randes der Sohle (4) angeordnet ist.

5. Saugvorrichtung für Staubsauger nach einem der vorhergehenden Ansprüche, **dadurch gekennzeichnet, daß** die Sohle (4) eine im wesentlichen dreieckige Form hat und zwei angrenzende laterale Seiten (18) aufweist, die jeweils mit einem lateralen Kanal (19) ausgestattet sind, wobei die Kanäle (18, 19) mit wenigstens einer unteren Ansaugöffnung (14) in Verbindung stehen.

6. Saugvorrichtung für Staubsauger nach dem vorhergehenden Anspruch, **dadurch gekennzeichnet, daß** die Sohle eine hintere Seite (21) aufweist, die mit einem hinteren Kanal (20) versehen ist, wobei die Kanäle (18, 19, 20) mit wenigstens einer unteren Ansaugöffnung (14) in Verbindung stehen.

7. Saugvorrichtung für Staubsauger nach dem vorhergehenden Anspruch, **dadurch gekennzeichnet, daß** jeder der lateralen Kanäle (19) mit dem hinteren Kanal (20) durch ein Kniestück verbunden ist, das zu der zu reinigenden Fläche (22) hin offen ist und wenigstens eine laterale Ansaugöffnung (11) aufweist.

8. Saugvorrichtung nach einem der Ansprüche 5 bis 7, **dadurch gekennzeichnet, daß** der Schnittpunkt der angrenzenden Seiten (18) ein abgerundetes Ende aufweist.

9. Saugvorrichtung für Staubsauger nach einem der vorhergehenden Ansprüche, **dadurch gekennzeichnet, daß** sie Gleitschuhe (9) aufweist, die derart unter der Sohle (4) angeordnet sind, daß die Saugvorrichtung von dem zu reinigenden Boden um eine geringe Höhe angehoben ist, um eine Synergie zwischen einem groben Ansaugen durch die Öffnungen (7, 72, 11) sowie einem feinen Ansaugen durch die Seiten (18, 21) der Saugvorrichtung (2) herzustellen.

10. Staubsauger, **dadurch gekennzeichnet, daß** er eine Saugvorrichtung nach einem der Ansprüche 1 bis 9 aufweist.
